# EUROPÄISCHE PATENTSCHRIFT

(11) **EP 0 298 276 B1**
(45) Veröffentlichungstag und Bekanntmachung des Hinweises auf die Patenterteilung: **15.04.1992**
(21) Anmeldenummer: 88109329.8
(22) Anmeldetag: 11.06.1988
(51) Int. Cl.: F24F 9/00, F24F 13/06, F24F 13/072

(54) **Fensterschleiergerät zur Klimatisierung von Räumen**
Device for ventilating of rooms by a window counter-air current
Dispositif pour ventiler des locaux par un voile à air devant une fenêtre

(30) Priorität: 07.07.1987 DE 8709348 U
(43) Veröffentlichungstag der Anmeldung: 11.01.1989
(73) Patentinhaber: Schako Metallwarenfabrik Ferdinand Schad KG, D-78600 Kolbingen (DE)
(72) Erfinder: Kurrle, Hermann, D-7201 Kolbingen (DE)
(74) Vertreter: Weiss, Peter, Dr. rer. nat.

(56) Entgegenhaltungen:
- DE-A- 2 716 993
- FR-A- 765 149
- GB-A- 1 473 515

## Beschreibung

Die Erfindung betrifft ein Fensterschleiergerät zur Klimatisierung von Räumen gemäß dem Oberbegriff des Anspruchs 1.

Fensterschleiergeräte werden unterhalb der Fenster an der Fensterbrüstung angeordnet und blasen die Zuluft nach Art eines Schleiers entlang der Fensterfläche nach oben. Der Zuluftschleier schirmt die im allgmeinen eine Kältebrücke bildende Fensterfläche ab. Die entlang der Fensterfläche nach oben in den Raum geblasene Zuluft strömt an der Raumdecke entlang und sinkt in den Raum ab, sobald die Strahlgeschwindigkeit abgebaut ist. Da die nach oben eingeblasenen Zuluftstrahlen durch Induktion Raumluft aus der Aufenthaltszone mitnehmen, ergibt sich eine walzenartige Luftströmung in dem Raum, die zu einer guten und schnellen Durchlüftung des Raumes führt.

Es sind Fensterschleiergeräte für Zweikanal-Anlagen bekannt, denen kalte und warme Zuluft zugeführt wird, wobei das Mischungsverhältnis von Kaltluft und Warmluft dem jeweiligen Bedarf angepaßt werden kann. Bei allen Mischungsverhältnissen kann dabei die gleiche Gesamtluftmenge in den Raum geblasen werden, so daß der ausgeblasene Luftvolumenstrom und die Strahlgeschwindigkeit für eine optimale Durchspülung des Raumes ausgelegt werden können. Fensterschleiergeräte dieser Art sind jedoch konstruktiv relativ aufwendig und benötigen eine aufwendige Zweikanal-Anlage.

Weiter sind Fensterschleiergeräte für Einkanal-Anlagen bekannt, die nur Zuluft ausblasen und bei denen die Anpassung an die jeweiligen Raumbedingungen mit einer Änderung des eingeblasenen Luftvolumenstroms verbunden ist. Ein Fensterschleiergerät dieser Gattung ist aus GB-A-1 473 515 bekannt. Bei diesem Fensterschleiergerät wird die Zuluft über Düsen in ein Gehäuse eingeblasen und saugt über im Querschnitt verstellbare Öffnungen durch Induktion Raumluft in dieses Gehäuse ein. Das Zuluft-Raumluft-Gemisch tritt aus dem Gehäuse nach oben durch ein Gitter aus, das aus einer großen Anzahl von dicht nebeneinander angeordenten Austrittsöffnungen mit einem großen Gesamtaustrittsquerschnitt besteht. Durch die Düsen wird eine konstante Zuluftmenge zugeführt. Die durch Induktion in das Gehäuse angesaugte Raumluftmenge wird durch Verstellen der Öffnungen verändert, um die Temperatur des Zuluft-Raumluft-Gemischs auf die gewünschten Betriebsbedingungen einzustellen. Wegen des großen Austrittsquerschnitts des Gitters ändert sich die Strömungsgeschwindigkeit der nach oben aus dem Fensterschleiergerät austretenden Luftströmung in Abhängigkeit von der angesaugten Raumluftmenge und somit von dem Mischungsverhältnis Zuluft/Raumluft bzw. von den Temperaturbedingungen des Raumes. Die Änderung der Strömungsgeschwindigkeit bedeutet eine unterschiedliche Raumdurchspülung. Die Induktionswirkung des oben aus dem Fensterschleiergerät austretenden Luftstromes ist minimal, da einerseits die Strömungsgeschwindigkeit gering ist und da andererseits die Raumluft nicht zwischen die dicht nebeneinander austretenden Einzelstrahlen eindringen kann.

Aus DE 27 16 993 A1 ist ein Luftzuführungsgerät bekannt, das Zuluft unmittelbar an einem Arbeitstisch zuführt. Dieses Gerät erzeugt keinen nach oben geblasenen Luftschleier, wie dies bei Fensterschleiergeräten der Fall ist, die Luft strömt vielmehr mit geringer Geschwindigkeit divergierend aus. Der Luftaustritt des Gerätes besteht aus einem Auslaßgitter mit in dichtem Abstand zueinander angeordneten, quer zur Längserstreckung des Gehäuses angeordneten Auslaßschlitzen. Der gegenseitige Abstand der Auslaßschlitze ist nicht größer als deren Breite, so daß sich ein großer Gesamtaustrittsquerschnitt ergibt. Die Luft tritt daher nur mit geringem Strömungsimpuls aus und die Raumluft kann nicht zwischen die aus den einzelnen Auslaßschlitzen austretenden Luftstrahlen eindringen, so daß nur eine sehr geringe Induktionswirkung auftritt. Eine Luftdurchspülung des Raumes, wie sie für Fensterschleiergeräte typisch ist, wird nicht bewirkt.

Der Erfindung liegt die Aufgabe zugrunde, ein Fensterschleiergerät, bei welchem nur Zuluft ausgeblasen wird, so auszubilden, daß auch bei Änderungen des zugeführten Zuluftvolumens eine gute Durchmischung mit der Raumluft und eine stabile Durchspülung des Raumes erfolgt.

Diese Aufgabe wird bei einem Fensterschleiergerät der eingangs genannten Gattung erfindungsgemäß gelöst durch die Merkmale des Anspruchs 1.

Vorteilhafte Ausführungsformen der Erfindung sind in den Unteransprüchen angegeben.

Erfindungsgemäß sind die Ausblasschlitze des Fensterschleiergerätes quer zur Längserstreckung des Gehäuses angeordnet. Dadurch kann bei einem ausreichenden Gesamtdurchtrittsquerschnitt der Ausblasschlitze ein so großer Abstand zwischen den einzelnen Ausblasschlitzen eingehalten werden, daß die Raumluft zwischen die aus den Ausblasschlitzen austretenden Zuluftstrahlen eindringen und durch Induktion von den Zuluftstrahlen mitgenommen werden kann. Es bilden sich somit zwischen den Luftstrahlen der einzelnen Ausblasschlitze Induktionszonen aus, die eine hohe Induktion und eine schnelle Vermischung von Zuluft und Raumluft bewirken.

Die Zuluft wird durch die Ausblasschlitze mit hoher Geschwindigkeit zugeführt, so daß sich auch bei Änderungen des Zuluftvolumenstroms und insbesondere auch bei geringen Zuluftmengen eine stabile Luftwalze ausbildet, die zu einer guten Durchspülung des Raumes führt. Infolge der hohen Induktion wird auch bei geringeren Zuluftmengen eine ausreichend große Raumluftmenge von den Zuluftstrahlen mitgenommen, um diese stabile Luftwalze aufrechtzuerhalten.

Um die mit verhältnismäßig hohem Druck zugeführte Zuluft gleichmäßig auf die Ausblasschlitze zu verteilen und ein geräuscharmes Ausströmen der Zuluft zu gewährleisten, sind in dem Gehäuse des Fensterschleiergerätes zwischen dem Zuluftanschluß und den Ausblasschlitzen Gleichrichter vorgesehen. Vorzugsweise dienen als Gleichrichter zwei in Strömungsrichtung hintereinander angeordnete Lochbleche, von denen zumindest eines parallel zur Ebene der mit den Ausblasschlitzen versehenen Oberseite angeordnet ist.

Das Fensterschleiergerät ist ausserordentlich einfach aufgebaut, so daß es in der Herstellung sehr kostengünstig ist. Das Gerät kann mit kleinen Abmessungen, insbesondere mit einer geringen Tiefen hergestellt werden. Es eignet sich dadurch vor allem auch für solche Fälle, bei denen nur ein beschränkter Platz für den Einbau zur Verfügung steht. Wegen der geringen Abmessung eignet sich das Fensterschleiergerät besonders auch für den nachträglichen Einbau. Dabei wirkt sich vorteilhaft aus, daß nur eine einzige Zuluftleitung mit geringem Querschnitt benötigt wird.

Im folgenden wird ein Ausführungsbeispiel der Erfindung anhand der beigefügten Zeichnung näher erläutert. Es zeigen
- Figur 1 -: einen vertikalen Querschnitt durch das Fensterschleiergerät,
- Figur 2 -: eine Teilseitenansicht des Fensterschleiergerätes und
- Figur 3 -: eine Teildraufsicht auf das Fensterschleiergerät.

Das Fensterschleiergerät, das in eine Fensterbrüstung 10 eingebaut wird, weist ein flaches, langgestrecktes, hochkantstehendes, kastenförmiges Gehäuse 12 auf. Das Gehäuse 12 ist zusammengesetzt aus einem unteren kastenförmigen Gehäuseteil 14 mit rechteckigem Querschnitt, auf den ein oberer Gehäuseteil 16 mit etwa quadratischem Querschnitt aufgesetzt ist. Der untere Gehäuseteil 14 und der obere Gehäuseteil 16 weisen ein U-förmiges Profil auf, wobei das obere Gehäuseteil 16 mit seinen Seitenflächen auf die Seitenflächen des unteren Gehäuseteils 14 aufgeschoben ist. Seitliche Bleche 18 verbinden die beiden Gehäuseteile.

In der langgestreckten horizontalen Oberseite des oberen Gehäuseteils 16 sind Ausblasschlitze 20 vorgesehen. Die Ausblasschlitze 20 verlaufen senkrecht zur Längserstreckung des Gehäuses und sind über die gesamte Längserstreckung in gleichem gegenseitigem Abstand verteilt. Der Abstand der Ausblasschlitze 20 beträgt dabei ein Mehrfaches ihrer Breite. Die Breite der Ausblasschlitze 20 liegt zwischen etwa 3 mm und 10 mm. Der gegenseitige Abstand der Schlitze beträgt etwa das 4- bis 20-fache ihrer Breite. In dem dargestellten Ausführungsbeispiel weisen die Ausblasschlitze eine Breite von 5 mm und einen gegenseitigen Abstand von 75 mm auf.

Das Gehäuse 12 ist unten mit einem Zuluftanschluß 22 versehen, der als Stutzen in die Bodenfläche oder in die Seitenfläche eingesetzt ist.

In das Gehäuse 12 sind in dem Strömungsweg der Zuluft von dem Zuluftanschluß 22 zu den Ausblasschlitzen 20 zwei Gleichrichter eingesetzt, die aus Lochblechen 24 und 26 bestehen. Die Lochbleche 24 und 26 sind zwischen die Seitenwände des Gehäuses 12 eingesetzt und mit abgebogenen Flanschen an diesen befestigt. Das untere Lochblech 24 ist kreisbogenförmig ausgebildet und wölbt sich über den Zuluftanschluß 22. Die durch den Zuluftanschluß 22 eintretende Zuluft wird durch dieses untere Lochblech 24 gleichmäßig in alle Richtungen verteilt.

Das obere Lochblech 26 ist im Bereich der Verbindung von unterem Gehäuseteil 14 und oberem Gehäuseteil 16 angeordnet und erstreckt sich parallel zu der die Ausblasschlitze 20 aufweisenden Oberseite des Gehäuses über dessen gesamte Längserstreckung. Das obere Lochblech 26 bewirkt eine gleichmäßige Verteilung der aus dem unteren Gehäuseteil 14 strömenden Zuluft auf alle Ausblasschlitze 20.

## Patentansprüche

1. Fensterschleiergerät zur Klimatisierung von Räumen, mit einem flachen, langgestreckten, hochkantstehenden Gehäuse, mit einem Zuluftanschluß des Gehäuses und mit an der Oberseite des Gehäuses angeordneten Ausblasschlitzen, dadurch gekennzeichnet, daß die Ausblasschlitze (20) quer zur Längserstreckung des Gehäuses (12) angeordnet sind und einen gegenseitigen Abstand aufweisen, der das 4- bis 20-fache ihrer Breite beträgt.

2. Fensterschleiergerät nach Anspruch 1, dadurch gekennzeichnet, daß der Abstand der Ausblasschlitze (20) das bis 10- bis 20-fache ihrer Breite beträgt.

3. Fensterschleiergerät nach Anspruch 1 oder 2, dadurch gekennzeichnet, daß die Breite der Ausblasschlitze (20) 3 mm bis 10 mm, vorzugsweise ca. 5 mm beträgt.

4. Fensterschleiergerät nach Anspruch 1, dadurch gekennzeichnet, daß in dem Gehäuse (12) zwischen dem Zuluftanschluß (22) und den Ausblasschlitzen (20) wenigstens eine Gleichrichtereinrichtung vorgesehen ist.

5. Fensterschleiergerät nach Anspruch 4, dadurch gekennzeichnet, daß als Gleichrichtereinrichtung zwei Lochbleche (24, 26) vorgesehen sind, von denen zumindest das den Ausblasschlitzen (20) nähere zu der Oberseite des Gehäuses (12) im wesentlichen parallel angeordnet ist.

## Claims

1. A window air-veil apparatus for the air conditioning of rooms, having a flat, elongate upright casing, a connection for supplying air to the casing, and expelling slots disposed on the top side of the casing, characterized in that the expelling slots (20) are disposed transversely of the longitudinal extension of the casing (12) and are at a distance from one another amounting to 4 to 20 times their width.

2. A window air-veil apparatus according to claim 1, characterized in that the distance between the expelling slots (20) amounts to up to 10 to 20 times their width.

3. A window air-veil apparatus according to claims 1 or 2, characterized in that the width of the expelling slots (20) is 3 mm to 10 mm, preferably approximately 5 mm.

4. A window air-veil apparatus according to claim 1, characterized in that at least one air-straightening device is provided in the casing (12) between the air supply connection (22) and the expelling slots (20).

5. A window air-veil apparatus according to claim 4, characterized in that the air-straightening device provided comprises two perforate plates (24, 26) of which at least the one closer to the expelling slots (20) is disposed substantially parallel with the top side of the casing (12).

## Revendications

1. Appareil à rideau d'air pour fenêtres pour la climatisation de locaux, comprenant un carter plat, allongé et placé sur le chant, un raccord d'amenée d'air du carter et des fentes de soufflage sur la face supérieure du carter, **caractérisé en ce** que les fentes de soufflage (20) sont orientées transversalement à l'extension longitudinale du carter (12) et disposées les unes par rapport aux autres à une distance égale à 4 à 20 fois leur largeur.

2. Appareil à rideau d'air pour fenêtres selon la revendication 1, caractérisé en ce que la distance entre les fentes de soufflage (20) est de 10 à 20 fois leur largeur.

3. Appareil à rideau d'air pour fenêtres selon l'une des revendications 1 ou 2, caractérisé en ce que la largeur des fentes de soufflage (20) est de 3 mm à 10 mm, de préférence d'environ 5 mm.

4. Appareil à rideau d'air pour fenêtres selon la revendication 1, caractérisé en ce qu'au moins un dispositif de redressement est prévu à l'intérieur du carter (12) entre le raccord d'amenée d'air (22) et les fentes de soufflage (20).

5. Appareil à rideau d'air pour fenêtres selon la revendication 4, caractérisé en ce qu'il comprend comme dispositif de redressement deux tôles perforées (24, 26) dont au moins celle située plus près des fentes de soufflage (20) est disposée sensiblement parallèlement à la face supérieure du carter (12).
